# EUROPÄISCHE PATENTSCHRIFT

(11) **EP 0 560 094 B1**
(45) Veröffentlichungstag und Bekanntmachung des Hinweises auf die Patenterteilung: **18.12.1996**
(21) Anmeldenummer: 93102530.8
(22) Anmeldetag: 18.02.1993
(51) Int. Cl.: A47G 29/12

(54) **Briefkasten**
Mail box
Boîte aux lettres

(30) Priorität: 07.03.1992 DE 9203060 U
(43) Veröffentlichungstag der Anmeldung: 15.09.1993
(73) Patentinhaber: FRAUENBERGER & CO. MBH, D-30916 Isernhagen (DE)
(72) Erfinder: Frauenberger, Karl-Andreas, Dipl.-Ökon., W-3006 Grossburgwedel (DE)
(74) Vertreter: König, Norbert, Dipl.-Phys. Dr.

(56) Entgegenhaltungen:
- DE-B- 1 059 640
- DE-B- 1 679 047
- DE-C- 51 527
- DE-C- 956 622
- US-A- 955 730

## Beschreibung

Die Erfindung betrifft einen Briefkasten gemäß Oberbegriff des Anspruchs 1.

Es sind verschiedenartige Briefkästen bekannt. Die meisten Briefkästen weisen einen Einwurfschlitz mit Klappe und eine separate verschließbare Tür zum Entnehmen der Postsachen auf.

Durch die DE-C-956 622 ist ein Briefkasten mit einem festen, einseitig offenen Gehäuse und einem in dessen Öffnung eingreifenden, eine Briefkastentür und eine Einwurföffnung enthaltenden Klappkasten bekannt, der um seine untere Kante nach vorn herausklappbar angebracht ist. Die Einwurföffnung ist an der oberen Stirnseite des Klappkastens angeordnet und befindet sich im eingeklappten Zustand des Klappkastens im Inneren des Gehäuses. Die Einwurföffnung wird durch Herausklappen des Klappkastens freigelegt. Der herausklappbare Klappkasten ist infolge seines Eigengewichtes selbsttätig in die Schließstellung rückschwenkbar. Als Schwenkachse dient eine in den Seitenwänden des Gehäuses und des Klappkastens gelagerte Querstange, die zwischen dem Boden des Gehäuses und dem Boden des Klappkastens angeordnet ist. Die Schwenkbewegungen des Klappkastens sind durch Anschläge begrenzt. Der Klappkasten kann auch ohne Rückwand und ohne Boden ausgebildet sein. In diesem Falle ist eine Kulissenführung für die Seitenwände des Klappkastens vorgesehen, derart, daß diese Seitenwände des Klappkastens zwischen doppelt ausgeführten Seitenwänden des Gehäuses geführt sind. Hierdurch soll vermieden werden, daß Postgut verklemmt oder beschädigt wird. Nachteilig bei diesem bekannten Briefkasten ist, daß eine separate Tür zum öffnen des Klappkastens notwendig ist. Wenn der bekannte Klappkasten ohne Rückwand ausgebildet wird, besteht die Gefahr eines Verklemmens von Postsachen zwischen dem Boden des Klappkastens und der Rückwand des Gehäuses. Wenn der Klappkasten ohne Rückwand und ohne Boden ausgebildet wird, weist er eine geringe Stabilität auf, und es besteht die Gefahr des Verklemmens und der Beschädigung von Postsachen. Um dies zu vermeiden, ist bei dem bekannten Briefkasten eine aufwendige Kulissenführung der Seitenwände des Klappkastens vorgesehen.

Die Aufgabe der vorliegenden Erfindung besteht darin, einen neuartigen Briefkasten mit verbesserter Handhabung zu schaffen, der zur lückenlosen übereinander- und nebeneinandergereihten Anordnung geeignet ist.

Diese Aufgabe wird durch die Ausbildung gemäß Kennzeichen des Anspruchs 1 gelöst.

Vorteilhafte und zweckmäßige Weiterbildungen der erfindungsgemäßen Aufgabenlösung sind in den Unteransprüchen angegeben.

Durch die erfindungsgemäße Ausbildung besteht der Briefkasten aus zwei Teilen, einem zur Montage an einer Wand oder dgl. vorgesehenen Gehäuse und einem darin schwenkbar angeordneten, in einem vorgebbaren Schwenkbereich federnd in Schließstellung vorgespannten Klappkasten zur Aufnahme der Postsachen. Die erfindungsgemäße Ausbildung sieht einen Riegel vor, der in der Normalstellung ein Herausschwenken des Klappkastens so weit gestattet, daß ein Einwurfschlitz gebildet wird, über den die Postsachen in den Klappkasten geworfen oder geschoben werden können. Die den Briefkasten beschickende Person, beispielsweise der Postbote, braucht den Klappkasten nur nach vorn zu ziehen bis zum Anschlag und nach dem Einlegen der Postsachen nur loszulassen; der Klappkasten klappt selbsttätig infolge der Vorspannung in die geschlossene Ausgangsstellung zurück. Auch das Entleeren des erfindungsgemäßen Briefkastens gestaltet sich sehr einfach. Wenn der Briefkasten geleert werden soll, braucht lediglich der Riegel verschwenkt zu werden, so daß die Verbindungsstange und damit der Klappkasten freigegeben wird. Der Klappkasten kann nun nach vorn über die Vorspanneinrichtung hinweg verschwenkt werden zum Entnehmen der Postsachen. Das Gehäuse weist keine nach außen abstehenden Teile auf, so daß erfindungsgemäß ausgebildete Briefkästen lückenlos senkrecht und horizontal aneinandergereiht werden können.

Das Gehäuse und der Klappkasten sind äußerst einfach und kostensparend im Kunststoffspritzverfahren herstellbar. Die erfindungsgemäße Ausbildung ermöglicht den Zusammenbau durch den Käufer auf einfache Art und Weise.

Die Erfindung soll nachfolgend anhand der beigefügten Zeichnung näher erläutert werden.

Die Zeichnung zeigt einen Briefkasten 2 mit einem Gehäuse 4 und einem Klappkasten 6, der schwenkbar im Gehäuse angeordnet ist.

Das Gehäuse weist eine quaderförmige Form auf mit einer Rückwand 8, einer oberen Deckwand 10 und zwei Seitenwänden 12, 14. Ferner weist das Gehäuse 4 im Anschluß an die Deckwand 10 ein kurzes vorderes oberes Wandteil 16 auf, in dem ein Schloß 18 mit Riegel 20 angeordnet ist. Das Gehäuse 4 ist vorzugsweise unten offen.

Der Klappkasten 6 besteht aus einer Vorderwand 22, zwei Seitenwänden 24, 26 und einem Boden 28.

Bodenseitig ist der Klappkasten 6 mit seinen Seitenwänden 24, 26 drehbar in den Seitenwänden 12, 14 des Gehäuses 4 gelagert. Hierzu sind vorzugsweise in den Seitenwänden 12, 14 bzw. 24 und 26 des Gehäuses und des Klappkastens miteinander ausrichtbare Bohrungen vorgesehen, in die Nieten als Drehachsen 30, 32 einsteckbar sind.

Der Klappkasten 6 weist eine Verbindungsstange 34 auf, die die Seitenwände 24 und 26 in deren oberen Bereich miteinander verbindet. Die Verbindungsstange 34 ist so angeordnet, daß der Riegel 20 des Gehäuses 4 in der dargestellten Verriegelungsstellung einen Anschlag für die Verbindungsstange 34 bildet, derart, daß der Klappkasten 6 nur um ein begrenztes Maß herausschwenkbar ist, so daß ein Einwurfschlitz 36 gebildet wird, wie dies in der Zeichnung dargestellt ist.

Das Gehäuse 4 weist in der Rückwand 8 zwei Paar Schlitze 38a, 38b und 40a, 40b auf, die offen am unteren Ende der Rückwand 8 enden und zwischen sich Zungen 42, 44 bilden, die vorderseitig mit zylindrischen Verdickungen 46 und 48 versehen sind.

Die Vorderwand 22 des Klappkastens 6 ist mit einem Griff 50 versehen. Anstelle eines solchen Griffes kann auch eine Griffleiste oder ein Griffloch vorgesehen sein.

Das Gehäuse weist in der Rückwand 8 Befestigungslöcher 52 auf, über die der Briefkasten 2 mit Hilfe von Schrauben an einer senkrechten Wand anbringbar ist.

Wenn beispielsweise der Postbote den Briefkasten 2 beschicken will, so zieht er am Griff 50 und verschwenkt den Klappkasten 6 nach vorn. Der Schwenkbereich wird begrenzt durch den Riegel 20, an den sich die Verbindungsstange 34 anlegt. Beim verschwenken des Klappkastens 6 läuft die hintere Kante 54 auf den Zylinderflächen 46 und 48 der federnd angeordneten Zungen 42 und 44 auf und drückt die Zungen nach hinten.

Damit die Zungen 42 und 44 ausreichend Raum zum Verschwenken haben, sind die Seitenwände 12, 14 und die Deckwand 10 über die Rückwand 8 nach hinten verlängert zur Bildung eines Distanzsteges 56. Wenn der Postbote nach dem Befüllen des Klappkastens 6 den Griff losläßt, verschwenkt der Klappkasten selbsttätig unter der Rückstellkraft der Zungen 42 und 44 in die geschlossene Ausgangslage zurück.

Wenn der Briefkasten geleert werden soll, wird der Riegel 20 über das Schloß 18 in die gestrichelt gezeichnete Position 58 verschwenkt, so daß die Stange 34 und damit der Klappkasten 6 freigegeben wird. Der Klappkasten kann nun nach vorn über die Zylinderflächen 46, 48 der Zungen 42, 44 hinweg verschwenkt werden zum Entnehmen der Postsachen.

Um den Schwenkbereich des Klappkastens 6 nach vorn zu begrenzen, kann eine Fangeinrichtung beispielsweise in Form eines oder zweier Fangbänder 60 vorgesehen werden. Das Fangband kann mit einem Ende an der Innenseite einer oder beider Seitenwände 24 oder 26 des Klappkastens 6 und mit dem anderen Ende an der Rückwand 8 oder einer oder beider Seitenwände 12, 14 des Gehäuses 4 angebracht werden.

Der Schwenkbereich des Klappkastens 6 nach vorn kann auch dadurch begrenzt werden, daß das Gehäuse 4 eine nach unten über den Klappkasten 6 hinausgehende Gehäuseverlängerung 62 mit einem unteren vorderen Wandteil 64 aufweist, deren obere Kante als Anschlag für die Vorderwand 22 des Klappkastens 6 dient.

Die Befestigungslöcher 52 des Gehäuses 4 sind rückseitig der Rückwand 8 vorzugsweise aus Stabilisitätsgründen mit angeformten Distanzhülsen 66 versehen, wie dies für das untere linke Befestigungsloch eingezeichnet ist.

Das Gehäuse 4 und der Klappkasten 6 bestehen vorzugsweise aus Kunststoff.

Der beschriebene Briefkasten 2 ist so ausgebildet, daß eine Vormontage nicht notwendig ist. Das Gehäuse 4, der Klappkasten 6, die Nieten als Drehachsen 30, 32, der Handgriff 50, die Verbindungsstange 34 und das Schloß 18 mit Riegel 20 können als Einzelteile platzsparend verpackt und versandt werden. Der Zusammenbau vor Ort ist von jedermann mühelos und schnell durchführbar.

Die Zungen mit ihren zylindrischen Verdickungen haben überdies den Vorteil, daß sie die eingeworfenen Postsachen beabstandet zum Spalt zwischen Boden 28 des Klappkastens 6 und Rückwand 8 des Gehäuses 4 halten, so daß die eingeworfenen Schriftstücke in diesem Spalt nicht eingeklemmt werden können.

## Patentansprüche

1. Briefkasten mit einem Gehäuse (4), das eine Rückwand (8), eine obere Deckwand (10) und zwei Seitenwände (12, 14) aufweist und in dem ein Klappkasten (6) schwenkbar angeordnet ist, der eine Vorderwand (22) und zwei Seitenwände (24, 26) aufweist und mit einem Einwurfschlitz (36) versehen ist, wobei die Seitenwände (24, 26) des Klappkastens (6) in deren unterem Bereich (28) drehbar (30, 32) mit den Seitenwänden (12, 14) des Gehäuses (4) verbunden sind, **dadurch gekennzeichnet,**
daß die Seitenwände (24, 26) des mit einem Boden (28) ausgestatteten Klappkastens (6) im Bereich ihrer oberen Enden durch eine Verbindungsstange (34) verbunden sind, deren Schwenkbereich zur Bildung des Einwurfschlitzes (36) durch einen Riegel (20) begrenzbar ist, welcher drehbar im Gehäuse (4) angeordnet ist und
daß der Klappkasten (6) in Schließstellung durch eine Vorspanneinrichtung (42, 44, 46, 48) vorgespannt ist und über die Vorspanneinrichtung zum Entleeren des Briefkastens nach vorn hinwegschwenkbar ist.

2. Briefkasten nach Anspruch 1, **dadurch gekennzeichnet,** daß die Rückwand (8) des Gehäuses (4) wenigstens eine die Vorspannung erzeugende Rückstelleinrichtung (42, 44, 46, 48) für den Klappkasten (6) aufweist, über die der Klappkasten (6) nach Entriegelung der Verbindungsstange (34) zum Entleeren des Briefkastens nach vorn hinwegschwenkbar ist.

3. Briefkasten nach Anspruch 2, **dadurch gekennzeichnet,** daß die Rückstelleinrichtung durch wenigstens eine im unteren Bereich der Rückwand (8) des Gehäuses (4) angeordnete federnde Zunge (42, 44) gebildet wird, die die rückwärtige Kante (54) des Bodens (28) des Klappkastens (6) federnd beaufschlagt.

4. Briefkasten nach Anspruch 3, **dadurch gekennzeichnet,** daß die Zunge (42, 44) vorderseitig eine Verdickung (46, 48) mit einer Kurvenfläche aufweist, die im Schwenkbereich der rückwärtigen Kante (54) des Bodens (28) des Klappkastens (6) angeordnet ist.

5. Briefkasten nach Anspruch 4, **dadurch gekennzeichnet,** daß die Kurvenfläche (46, 48) durch eine zylindrische Fläche gebildet wird.

6. Briefkasten nach einem der Ansprüche 3 bis 5, **dadurch gekennzeichnet,** daß die Zunge (42, 44) durch einen zwischen zwei beabstandeten, am unteren Ende der Rückwand (8) offen endenden Schlitzen (38a, 38b; 40a, 40b) verbleibenden Teil der Rückwand des Gehäuses (4) gebildet wird.

7. Briefkasten nach Anspruch 6, **dadurch gekennzeichnet,** daß die Seitenwände (12, 14) und die Deckwand (10) des Gehäuses (4) über die Rückwand (8) hinausgehende Verlängerungen als Distanzsteg (56) aufweist zur Schaffung eines Raumes für den Schwenkbereich der Zunge (42, 44).

8. Briefkasten nach Anspruch 1, **dadurch gekennzeichnet,** daß der Riegel (20) in einem kurzen, an der Deckwand (10) des Gehäuses (4) anschließenden vorderen Wandteil (16) drehbar angeordnet ist.

9. Briefkasten nach Anspruch 8, **dadurch gekennzeichnet,** daß der Riegel (20) in der als Anschlag für die Verbindungsstange (34) dienenden Stellung verschließbar ist.

10. Briefkasten nach einem der vorhergehenden Ansprüche, **dadurch gekennzeichnet,** daß die Rückwand (8) des Gehäuses (4) Befestigungslöcher (52) mit rückseitig angeformten Distanzhülsen (66) aufweist.

11. Briefkasten nach einem der vorhergehenden Ansprüche, **dadurch gekennzeichnet,** daß das Gehäuse (4) und der Klappkasten (6) durch eine den Schwenkbereich zum Entleeren des Briefkastens begrenzende Fangeinrichtung (60) verbunden sind.

12. Briefkasten nach Anspruch 11, **dadurch gekennzeichnet,** daß die Fangeinrichtung durch wenigstens ein Fangband (60) gebildet wird, dessen eines Ende an der Innenfläche einer Seitenwand (24, 26) des Klappkastens (6) und dessen anderes Ende innenseitig einer Seitenwand (12, 14) oder der Rückwand (8) des Gehäuses (4) angebracht sind.

13. Briefkasten nach einem der vorhergehenden Ansprüche, **dadurch gekennzeichnet,** daß zur Begrenzung des Schwenkbereichs des Klappkastens (6) zum Entleeren des Briefkastens das Gehäuse (4) eine den Klappkasten überragende untere Gehäuseverlängerung (62) mit einem vorderen unteren Wandteil (64) als Anschlag für die Vorderwand (22) des Klappkastens (6) aufweist.

14. Briefkasten nach Anspruch 1, **dadurch gekennzeichnet,** daß zur drehbaren Verbindung von Gehäuse und Klappkasten miteinander ausrichtbare Bohrungen in den Seitenwänden des Gehäuses und des Klappkastens vorgesehen sind, in die Nieten als Drehachsen (30, 32) eindrückbar sind.

15. Briefkasten nach einem der vorhergehenden Ansprüche, **dadurch gekennzeichnet,** daß das Gehäuse quaderförmig ausgebildet ist.

16. Briefkasten nach einem der vorhergehenden Ansprüche, **dadurch gekennzeichnet,** daß die Vorderwand (22) des Klappkastens (6) einen vorzugsweise anschraubbaren oder per Spreizdübel montierbaren Griff (50), oder eine angeformte Griffleiste oder ein Griffloch aufweist.

## Claims

1. A letterbox comprising a housing (4) which exhibits a rear wall (8),
a wall (10) on top to roof it and two sidewalls (12, 14) and in which is arranged pivotally a tilting box (6) exhibiting a front wall (22) and two sidewalls (24, 26) and provided with a slit (36) for throwing in the letters, the sidewalls (24, 26) of the, tilting box (6) being connected in their lower region (28) to the sidewalls (12, 14) of the housing (4) by pivots (30, 32), **characterized**
in that the sidewalls (24, 26) of the tilting box (6) are equipped with a bottom (28) and connected in the region of their upper ends through a connector-rod (34), the range of swing of which may be limited for the formation of the slit (36) for inserting the letters, by a lock (20) arranged to turn in the housing (4), and
in that in the closed position the tilting box (6) is prestressed by a prestress device (42, 44, 46, 48) and for emptying the letterbox is able to be swung away forwards by the prestress device.

2. A letterbox as in Claim 1, **characterized in that**
the wall (8) at the rear of the housing (4) exhibits at least one restoring-device (42, 44, 46, 48) which generates the prestress for the tilting box (6) and by which after unlocking the connector-rod (34) the tilting box (6) may be swung away forwards for emptying the letterbox.

3. A letterbox as in Claim 2, **characterized in that**
the restoring device is formed by at least one spring tongue (42, 44) arranged in the lower region of the rear wall (8) of the housing (4) and acting springily upon the rear edge (54) of the bottom (28) of the tilting box (6).

4. A letterbox as in Claim 3, **characterized in that**
the tongue (42, 44) exhibits on the front of it a thickening (46, 48) with a curved area which is arranged in the region of the swing of the rear edge (54) of the bottom (28) of the tilting box (6).

5. A letterbox as in Claim 4, **characterized in that**
the curved area (46, 48) is formed by a cylindrical area.

6. A letterbox as in one of the Claims 3 to 5, **characterized in that**
the tongue (42, 44) is formed by one part of the rear wall (8) of the housing (4) which is left between two spaced slits (38a, 38b; 40a, 40b) the ends of which at the bottom end of the rear wall are open.

7. A letterbox as in Claim 6, **characterized in that**
the sidewalls (12, 14) of the housing (4) and the wall (10) roofing it exhibit extensions beyond the rear wall (8) as a spacer-strut (56) to create room for the range of swing of the tongue (42, 44).

8. A letterbox as in Claim 1, **characterized in that**
the lock (20) is arranged to be able to turn in a short portion (16) of the front wall, adjoining the wall (10) roofing the housing (4).

9. A letterbox as in Claim 8, **characterized in that**
the lock (20) nay be closed in the position serving as a stop for the connector-rod (34).

10. A letterbox as in one of the preceding Claims, **characterized in that**
the rear wall (8) of the housing (4) exhibits fixing-holes (52) with spacer-sleeves (66) moulded on the rear.

11. A letterbox as in one of the preceding Claims, **characterized in that**
the housing (4) and the tilting box (6) are connected by a captor device (60) limiting the range of swing for emptying the letterbox.

12. A letterbox as in Claim 11, **characterized in that**
the captor device is formed by a least one captor strap (60) of which one end is attached to the inner face of one sidewall (24, 26) of the tilting box (6) and the other end to the inside of one sidewall (12, 14) or of the rear wall (8) of the housing (4).

13. A letterbox as in one of the preceding Claims, **characterized in that**
for limiting the range of swing of the tilting box (6) for emptying the letterbox, the housing (4) exhibits on extension (62) which projects beyond the tilting box at the bottom of the housing, with a portion (64) of wall at the front at the bottom, as a stop for the front wall (22) of the tilting box (6).

14. A letterbox as in Claim 1, **characterized in that**
for the pivotal connection between the housing and the tilting box holes are provided, drilled in the sidewalls of housing and tilting box, which may be aligned with one another and into which rivets may be forced as pivots (30, 32).

15. A letterbox as in one of the preceding Claims, **characterized in that**
the housing is made parallelepipedal.

16. A letterbox as in one of the preceding Claims, **characterized in that**
the front wall (22) of the tilting box (6) exhibits a handle (50) which preferably my be screwed on or mounted by straddling dowels, or a handlebar moulded on or a handle hole.

## Revendications

1. Boîte aux lettres avec un boîtier (4) qui présente une paroi arrière (8), une paroi supérieure de couverture (10) et deux parois latérales (12, 14) et dans lequel est disposée à pivotement une boîte pivotante (6) qui présente une paroi avant (22) et deux parois latérales (24, 26) et qui est munie d'une fente d'introduction (36), les parois latérales (24, 26) de la boîte pivotante (6) étant reliées à pivotement (30, 32) dans leur zone inférieure (28) aux parois latérales (12, 14) du boîtier (4),
caractérisée en ce que les parois latérales (24, 26) de la boîte pivotante (6) munie d'un fond (28) sont reliées, dans la zone de leurs extrémités supérieures, par une tige de liaison (34) dont la zone de pivotement peut être limitée, pour former la fente d'introduction (36), par un pêne (20) qui est disposé pivotant dans le boîtier (4) et
que la boîte pivotante (6) est précontrainte, en position de fermeture, par un dispositif de précontrainte (42, 44, 46, 48) et peut pivoter vers l'avant au moyen du dispositif de précontrainte pour vider la boîte aux lettres.

2. Boîte aux lettres selon la revendication 1,
caractérisée en ce que la paroi arrière (8) du boîtier (4) présente au moins un dispositif de rappel (42, 44, 46, 48) pour la boîte pivotante (6) créant la précontrainte, au moyen duquel la boîte pivotante (6) peut pivoter vers l'avant pour vider la boîte aux lettres après déverrouillage de la tige de liaison (34).

3. Boîte aux lettres selon la revendication 2,
caractérisée en ce que le dispositif de rappel est formé par au moins une lame élastique (42, 44) disposée dans la zone inférieure de la paroi arrière (8) du boitier (4), qui agit élastiquement sur l'arête arrière (54) du fond (28) de la boîte pivotante (6).

4. Boîte aux lettres selon la revendication 3,
caractérisée en ce que la lame (42, 44) présente, du côté avant, un épaississement (46, 48) avec une surface courbe qui est disposé dans la zone de pivotement de l'arête arrière (54) du fond (28) de la boîte pivotante (6).

5. Boîte aux lettres selon la revendication 4,
caractérisée en ce que la surface courbe (46, 48) est formée par une surface cylindrique.

6. Boîte aux lettres selon l'une des revendications 3 à 5,
caractérisée en ce que la lame (42, 44) est formée par une partie de la paroi arrière du boîtier (4) restant entre deux fentes (38a, 38b ; 40a, 40b) écartées se terminant ouvertes à l'extrémité inférieure de la paroi arrière (8).

7. Boîte aux lettres selon la revendication 6,
caractérisée en ce que les parois latérales (12, 14) et la paroi de couverture (10) du boîtier (4) présentent des prolongements partant de la paroi arrière (8) en tant qu'entretoise (56) pour créer un espace pour la zone de pivotement de la lame (42, 44).

8. Boîte aux lettres selon la revendication 1,
caractérisée en ce que le pêne (20) est disposé pivotant dans une courte partie (16) de paroi avant raccordée à la paroi de couvercle (10) du boîtier (4).

9. Boîte aux lettres selon la revendication 8,
caractérisée en ce que le pêne (20) peut être fermé dans la position servant en tant que butée pour la tige de liaison (34).

10. Boîte aux lettres selon l'une des revendications précédentes,
caractérisée en ce que la paroi arrière (8) du boîtier (4) présente des trous de fixation (52) avec des douilles d'écartement (66) formées du côté arrière.

11. Boîte aux lettres selon l'une des revendications précédentes,
caractérisée en ce que le boîtier (4) et la boîte pivotante (6) sont reliés par un dispositif d'arrêt (60) limitant la zone de pivotement pour vider la boîte aux lettres.

12. Boîte aux lettres selon la revendication 11,
caractérisée en ce que le dispositif d'arrêt est formé par au moins une bande d'arrêt (60) dont une extrémité est fixée sur la surface interne d'une paroi latérale (24, 26) de la boîte pivotante (6) et dont l'autre extrémité est fixée du côté interne d'une paroi latérale (12, 14) ou de la paroi arrière (8) du boîtier (4).

13. Boîte aux lettres selon l'une des revendications précédentes,
caractérisée en ce que, pour limiter la zone de pivotement de la boîte pivotante (6) pour vider la boîte aux lettres, le boîtier (4) présente un prolongement de boîtier inférieur (62) du boîtier dépassant la boîte pivotante avec une partie de paroi inférieure avant (64) en tant que butée pour la paroi avant (22) de la boîte pivotante (6).

14. Boîte aux lettres selon la revendication 1,
caractérisée en ce que, pour une liaison pivotante du boîtier et de la boîte pivotante, des alésages alignables les uns avec les autres, dans lesquels des rivets (30, 32) peuvent être enfoncés en tant qu'axes de pivotement, sont prévus dans les parois latérales du boîtier et de la boîte pivotante.

15. Boîte aux lettres selon l'une des revendications précédentes,
caractérisée en ce que le boîtier est réalisé en forme de parallélépipède.

16. Boîte aux lettres selon l'une des revendications précédentes,
caractérisée en ce que la paroi avant (22) de la boîte pivotante (6) présente une poignée (50), de préférence vissable, pouvant être montée par des chevilles expansibles, ou bien une barrette de poignée préformée ou un trou de poignée.
